# EUROPÄISCHE PATENTSCHRIFT

(11) **EP 0 738 668 B1**
(45) Veröffentlichungstag und Bekanntmachung des Hinweises auf die Patenterteilung: **12.08.1998**
(21) Anmeldenummer: 96810110.5
(22) Anmeldetag: 27.02.1996
(51) Int. Cl.: B65D 83/16

(54) **Aerosolbetätiger mit Handgriff**
Aerosol actuator with hand-grip
Actionneur pour aérosol muni d'une poignée

(30) Priorität: 18.04.1995 DE 19514370
(43) Veröffentlichungstag der Anmeldung: 23.10.1996
(73) Patentinhaber: HILTI Aktiengesellschaft, 9494 Schaan (LI)
(72) Erfinder: Gantner, Gebhard, 6710 Nenzing (AT); Steiner, Heinrich, 9473 Gams (CH)
(74) Vertreter: Wildi, Roland

(56) Entgegenhaltungen:
- DE-U- 8 611 458
- DE-U- 9 402 375
- GB-A- 1 045 891

## Beschreibung

Die Erfindung betrifft eine Vorrichtung zum Ausbringen von in Behältern unter Druck aufbewahrten fliessfähigen Massen, gemäss dem Oberbegriff des Patentanspruchs 1.

Im Bau- und Sanitärbereich ist es vielfach erforderlich, Fugen und dergleichen mit Dichtmassen zu verschliessen. Meist werden dazu Polyurethan-Schäume (PU-Schäume) eingesetzt, die in Dosen unter Druck aufbewahrt werden. Das Ausbringen eines PU-Schaumes erfolgt durch ein an der Dose angebrachtes Austragventil. Das Ventil kann beispielsweise durch Fingerdruck auf einen auf den Ventilstamm aufgesetzten Druckknopf erfolgen. Um das Ausbringen der PU-Schäume aus den Druckbehältern für den Anwender zu erleichtem, sind Vorrichtungen geschaffen worden, bei denen die Betätigung des mit Hilfe eines auf den Ventilschaft aufsetzbaren Triggers erfolgt. In einer Weiterentwicklung dieses Prinzips sind Vorrichtungen geschaffen worden, die wiederverwendbar sein sollen. Eine derartige bekannte Vorrichtung weist einen etwa röhrenförmig ausgebildeten Handgriff auf, der an seinem einen Ende mit einem Aussengewinde ausgestattet ist. Auf das Aussengewinde ist eine Spannmutter aufgeschraubt, die als Kupplungseinrichtung für eine Druckdose dient. In der Stirnseite des Handgriffes ist eine schlitzartige Ausnehmung vorgesehen, die einen Abzugshebel aufnimmt. Die Ausnehmung ist durch den eingesetzten Abzugshebel bis auf eine kleine Öffnung im Bereich oberhalb der Schwenkachse des Abzugshebels verschlossen. Die Oberkante der Ausnehmung liegt unterhalb des die Spannmutter tragenden Endes des Handgriffes, welches mit einer Durchgangsbohrung versehen ist, die mit der kleinen Öffnung in der Stirnseite des Handgriffes in Verbindung steht.

Vor der Anwendung der Vorrichtung muss der Anwender den Druckbehälter auf das mit der Kupplungseinrichtung versehene Ende des Handgriffes aufsetzen und mit der Spannmutter fixieren. Der Ventilstamm des Austragventils am Druckbehälter ragt dabei in die Durchgangsbohrung im Handgriff. Danach muss ein Winkelstück durch die kleine Öffnung in der Stirnseite des Handgriffes eingefädelt werden und mit einem Ende auf den Ventilstamm aufgesetzt werden. Am anderen Ende des Winkelstückes ist ein flexibler Schlauch angesetzt, der es ermöglicht, auch an schwer zugänglichen Stellen auszuschäumen. Bei der bekannten Vorrichtung kann es erforderlich sein, den Abzugshebel zu demontieren, um das Winkelstück einfädeln und auf den Ventilstamm aufsetzen zu können. Danach muss der Abzugshebel wieder montiert werden. Nachdem du Druckbehälter mit dem Handgriff verbunden ist und das Winkelstück eingefädelt und auf den Ventilstamm aufgesetzt ist, wird der Druckbehälter aufgeschüttelt, und kann der PU-Schaum ausgebracht werden. Dazu wird der Abzugshebel betätigt, der auf das Winkelstück drückt und auf diese Weise das am Druckbehälter vorgesehene Austragsventil betätigt.

Die Ausserbetriebnahme der Vorrichtung erfolgt in der umgekehrten Reihenfolge. Dazu wird das Winkelstück vom aus dem Druckbehälter ragenden Ventilstamm abgezogen und muss durch die kleine Öffnung in der Stirnseite des Handgriffes ausgefädelt werden. Es kann auch erforderlich sein, zuvor den Abzugshebel zu demontieren. Erst nach dem Entfernen des Winkelstückes können der Handgriff und der Druckbehälter wieder voneinander getrennt werden. Das Winkelstück ist nach der Anwendung der Vorrichtung mit PU-Schaum gefüllt. Beim Ausfädeln des Winkelstückes kann es daher vorkommen, dass der Abzugshebel und der Handgriff in seinem Inneren und aussen mit PU-Schaum verunreinigt wird. Vor allem besteht die Gefahr, dass die Hände des Anwenders mit dem PU-Schaum in Berührung kommen. Bei Verunreinigungen mit dem PU-Schaum muss dieser schnellstens entfernt werden bevor er aushärtet. Verunreinigungen am Handgriff, die nicht entfernt werden, können die Wiederverwendbarkeit der Vorrichtung beeinträchtigen oder gar verunmöglichen.

Aus der DE-U-86 11 458 ist eine Vorrichtung zum Ausbringen von in Behältern aufbewahrten Massen bekannt, welche einen Handgriff umfasst, der an seinem einen Ende mit einer Kupplungseinrichtung für den Behälter ausgestattet ist und eine Ausnehmung aufweist, die sich in die Stirnseite des Handgriffs fortsetzt. Ein an der Stirnseite des Handgriffs angeordneter Abzugshebel wirkt mit einer Ventileinrichtung am Behälter zusammen um den Inhalt auszutragen. Während dieser Handgriff gewisse Vorteile hinsichtlich der Zugänglichkeit zu dem Behälterventil aufweist unterstützt seine lange und schlanke Bauweise die Tendenz der montierten Vorrichtung mit etwa senkrecht abragendem Behälter, im Betrieb zu verkippen. Wegen der konstruktiven Auslegung dieses bekannten Handgriffs muss das Handgelenk das volle Gewicht des Handgriffs mit dem aufgesetzten Behälter übernehmen, um einer Verkippung der Vorrichtung zur Seite oder nach vorne oder hinten zu begegnen und ein störungsfreies Arbeiten zu ermöglichen. Dadurch ermüdet das Hand-Arm System sehr rasch, und ein Dauereinsatz, wie er bei professionellen Anwendungen oft erforderlich ist, ist stark beeinträchtigt.

Ein weiterer Nachteil dieser bekannten Vorrichtung besteht in der relativ umständlichen Fixierung des Druckbehälters an der Andockeinrichtung. Nach mehrmaligem Befestigen und Wiederlösen der Spannmutter an der Andockeinrichtung kann der Druckbehälter nicht mehr richtig fixiert werden. Das kann zu einem Verlust des Druckbehälters während der Anwendung der Vorrichtung führen.

Aufgabe der vorliegenden Erfindung ist es daher, eine Vorrichtung der gattungsgemässen Art dahingehend zu verbessern, dass die vorstehenden Nachteile beseitigt sind. Es soll eine Vorrichtung zum Ausbringen von in Behältern unter Druck aufbewahrten fliessfähigen Massen geschaffen werden, die komfortabel in der Anwendung ist. Der Druckbehälter soll einfach und schnell auf die Vorrichtung aufsetzbar sein bzw. wieder davon lösbar sein. Die Vorrichtung soll auch nach wiedernoltem Aufsetzen und Wiederlösen des Druckbehälters eine sichere Fixierung des Druckbehälters gewährleisten. Sie soll für professionelle Anwendungen geeignet sein und bei der Anwendung einer vorzeitigen Ermüdung des Hand-Arm Systems entgegenwirken.

Die Lösung dieser Aufgaben besteht in einer Vorrichtung zum Ausbringen von in Behältern unter Druck aufbewahrten fliessfähigen Massen, welche einen Handgriff umfasst, der unterhalb der Kupplungseinrichtung einen Umfangswulst aufweist, der sich ausgehend von der Ausnehmung in der Stirnseite des Handgriffes in einem Winkel von etwa 90° zum rückwärtigen Bereich des Handgriffes erstreckt. Der Überstand des Umfangswulstes gegenüber der Kontur des Handgriffes nimmt entlang seiner Erstreckung zum rückwärtigen Bereich im wesentlichen kontinuierlich zu und erreicht am rückwärtigen Bereich ein Maximum. Der Umfangswulst besitzt eine abstützende Funktion beim Gebrauch der Vorrichtung. Dabei wird der Handgriff vom Daumen und den übrigen Fingern umfasst. Der Umfangswulst stützt sich am zwischen dem Daumen und dem Zeigefinger befindlichen Bereich des Handrückens ab. Auf diese Weise wird das Gewicht des Handgriffes und des aufgesetzten Druckbehälters besser auf das Hand-Arm System verteilt. Der Neigung des Handgriffes, mit dem in Betriebsstellung der Vorrichtung etwa senkrecht nach oben ragenden aufgesetzten Druckbehälter seitlich zu Verkippen, wird dadurch deutlich reduziert. Das Handgelenk muss nicht mehr so stark dieser Verkippneigung entgegenwirken und ermüdet weniger rasch.

Es ist herstellungstechnisch vorteilhaft, wenn der sich in die Stirnseite des Handgriffes fortsetzende Teil der Ausnehmung als Aufnahme für den Abzugshebel ausgebildet ist. Auf diese Weise können die Formwerkzeuge für die Herstellung des Handgriffes relativ einfach ausgebildet werden.

Um den Handgriff möglichst leicht zu machen, ist es vorteilhaft, wenn sich die Ausnehmung über den die Kupplungseinrichtung aufweisenden Endbereich des Handgriffes erstreckt und sich in den Handgriff fortsetzt. Durch diese hohle Ausbildung des Handgriffes kann Gewicht eingespart werden. Zugleich wird auch der Materialverbrauch für die Herstellung des Handgriffes reduziert. Durch die hohle Ausbildung des Handgriffes kann auch der Abzugshebel derart in der stirnseitigen Ausnehmung angeordnet werden, dass er sich zu einem wesentlichen Teil innerhalb des Handgriffes befindet. Für die Betätigung des Austragsventils am Druckbehälter sind nur relativ kleine Verschwenkungen des Abzugshebels erforderlich. Durch die relativ nahe Anordnung des vom Anwender bedienten Teils des Hebels am Handgriff, kann die Bedienung des Abzugshebels in einer Fingerstellung erfolgen, in der eine sehr genaue Druckdosierung möglich ist.

In einer vorteilhaften Ausführungsvariante der Erfindung ist die Kupplungseinrichtung am Handgriff für den, Behälter als Schnellverschluss ausgebildet, der mit korrespondierend ausgebildeten Andockmitteln am Behälter zusammenwirkt. Dadurch ist es nicht mehr erforderlich, den Druckbehälter auf umständliche Weise mittels einer Spannmutter zu fixieren. Im Falle eines Bajonettverschlusses, eines Schnappverschlusses oder dergleichen kann der Behälter mit minimalen Handgriffen mit dem Handgriff verbunden werden oder im Bedarfsfall wieder vom Handgriff gelöst werden. An Stelle eines Bajonettverschlusses kann beispielsweise auch ein Schieberverschluss oder ein Steilgewinde vorgesehen sein, welche Verschlüsse mit entsprechend ausgebildeten Gegenstücken am Behälter zasammenwirken.

Im folgenden wird die Erfindung anhand von beispielsweisen Ausführungsformen unter Bezugnahme auf die Zeichnungen näher erläutert: Es zeigen:
- Fig. 1: eine Stirnansicht eines ersten Ausführungsbeispieles der Erfindung mit angedocktem Behälter;
- Fig. 2: eine Seitenansicht des Ausführungsbeispieles der Erfindung gemäss Fig. 1;
- Fig. 3: eine Stirnansicht eines zweiten Ausführungsbeispieles der Erfindung;
- Fig. 4: eine Schnittdarstellung des zweiten Ausführungsbeispieles der Erfindung gemäss Schnittlinie IV-IV In Fig.3; und
- Fig. 5: eine Aufsicht des zweiten Ausführungsbeispieles der Erfindung.

Das in Fig. 1 und 2 dargestellte Ausführungsbeispiel der erfindungsgemässen Vorrichtung umfasst einen Handgriff 1, der an einem Ende 2 mit einer Kupplungseinrichtung 3 für einen Behälter 13 ausgestattet ist, in dem eine auszubringende fliessfähige Masse unter Druck aufbewahrt ist. Die Vorrichtung ist jeweils in der Betriebsstellung dargestellt, in der der Behälter 13 mit seinem Austragventil nach unten kopfüber an der Kupplungseinrichtung 3 angedockt ist. Die Kupplungseinrichtung 3 ist im dargestellten Ausführungsbeispiel als Schnappverschluss ausgebildet, der in einer Dreipunktlagerung zwei Anschläge 31 und eine federnde Sperrklinke 32 umfasst. Die Anschläge 31 und die Sperrklinke 32 wirken mit entsprechend ausgebildeten Andockmitteln 14 am Kopfende des Behälters 13 zusammen. Beispielsweise sind die Andockmittel als umlaufender Kragen ausgebildet, der an den Anschlägen 31 unterhakt und im aufgesetzten Zustand von der Sperrklinke 32 niedergehalten wird. Durch Niederpressen der Sperrklinke 32 ist die Verriegelung des Behälters 13 wieder lösbar.

Am die Kupplungseinrichtung 3 aufweisenden Ende 2 des Handgriffes 1 ist eine Ausnehmung 7 vorgesehen, die sich in die Stimseite 4 des Handgriffes 1 fortsetzt. Im Ausführungsbeispiel gemäss Fig. 1 und 2 erstreckt sich die Ausnehmung 7 in der Stimseite 4 etwa über die halbe Länge des Handgriffes 1 und ist als Aufnahme 72 für einen Abzugshebel 5 ausgebildet, der am Handgriff 1 angelenkt ist. Der Abzugshebel 5 erstreckt sich dabei nicht über die gesamte Längserstreckung der Ausnehmung 7 in der Stimseite 4 des Handgriffes bis zur Kupplungseinrichtung 3. Zwischen dem oberen Ende des Abzugshebels 5 und dem linken und rechten Anschlag 31 der Kupplungseinrichtung 3 bleibt ein freier Raum 71 der sich bis zur Sperrklinke 32 erstreckt, die im rückwärtigen Bereich 8 des Handgriffes 1 angelenkt ist. Der freie Raum 72 der Ausnehmung 7 erlaubt bei der Montage des Behälters 13 an den Handgriff 1 den ungehinderten Durchtritt eines Winkelstückes 11, das auf den Ventilstamm des am kopfseitigen Ende des Behälters 13 angeordneten Austragsventils aufgesetzt ist. An das Winkelstück 11 ist ein flexibler Schlauch 12 angebracht, der auch Applikationen an unzugänglichen Stellen ermöglicht.

Unterhalb der Kupplungseinrichtung 3 ist am Handgriff 1 ein Umfangswulst 9 ausgebildet, der sich ausgehend von der Stirnseite 4 des Handgriffes 1 in etwa 90° zum rückwärtigen Bereich 8 des Handgriffes 1 erstreckt. Dabei nimmt sein Überstand gegenüber der Kontur des Handgriffes 1 von der Stimseite 4 zum rückwärtigen Bereich 8 im wesentlichen etwa kontinuierlich zu. Den grössten Überstand besitzt der Umfangswulst 9 am rückwärtigen Bereich 8 des Handgriffes. Der Umfangswulst 9 liegt während der Anwendung der Vorrichtung am zwischen dem Daumen und dem Zeigefinger befindlichen Teil des Handrückens des Anwenders auf und stützt die mit dem Behälter bestückte Vorrichtung ab. Von der Stimseite 4 des Handgriffes 1 ragt ein Zapfen 10 ab, dessen Durchmesser sich zu seinem freien Ende hin verjüngt. Im Falle einer kurzen Unterbrechung des Applikationsvorganges der im Behälter befindliche fliessfähigen Masse, beispielsweise eines PU-Schaumes, kann das freie Vorderende des Schlauches 12 auf den Zapfen 10 aufgesteckt werden. Dadurch wird die im Schlauch 12 befindliche Masse weitgehend luftdicht abgeschlossen, so dass sie bei kürzeren Unterbrechungen nicht bereits im Schlauch 12 aushärtet.

Das in den Fig. 3 - 5 dargestellte zweite Ausführungsbeispiel der erfindungsgemässen Vorrichtung ist gegenüber dem ersten Ausführungsbeispiel geringfügig modifiziert. Die Kupplungseinrichtung 3 am einen Ende 2 des Handgriffes 1 umfasst zwei seitliche Führungen 33 und eine federbelastete Sperrklinke 32. Diese als Schiebeverschluss ausgebildete Kupplungseinrichtung 3 wirkt mit entspechend ausgebildeten Andockmitteln am nicht dargestellten Behälter für die unter Druck stehende fliessfähige Masse zusammen. Beispielsweise sind links und rechts am Kopf des Behälters vorstehende Leisten vorgesehen, die in die seitlichen Führungen 33 einschiebbar sind. Eine die beiden seitliche Leisten verbindende Querleiste dient als Widerpart für die Sperrklinke 32. Der eingeschobene Behälter wird durch die federbelastete Spenklinke In seiner Lage fixiert. Durch Niederpressen der Sperrklinke 32 ist die Verriegelung wieder lösbar. Die Ausnehmung 7 erstreckt sich zwischen den beiden seitlichen Führungen 33 und ist in der Stimseite 4 des Handgriffes als Aufnahme 72 für den Abzugshebel 5 ausgebildet. Der Abzugshebel 5 ist an einer Schwenkachse 6 angelenkt und zum grössten Teil innerhalb des Handgriffes 1 angeordnet. Ein Fortsatz 51 am Abzugshebel 5 dient als Anschlag und begrenzt die Vorwärtsbewegung des Abzugshebels 5 aus dem Handgriff 1 heraus. Wie aus der Schnittdarstellung in Fig. 4 ersichtlich, ist der Handgriff 1 hohl ausgebildet und mit dem freien Raum 71 der Ausnehmung 7 verbunden. Am rückwärtigen Bereich 8 des Handgriffes steht ein Abstützwulst 9 über, der im Gebrauch der Vorrichtung am zwischen Daumen und Zeigefinger liegenden Bereich des Handrückens des Anwenders aufliegt.

Die edindungsgemässe Ausbildung der Vorrichtung erlaubt eine einfache Montage. Das Winkelstück muss nicht mehr umständlich durch eine kleine Öffnung eingefädelt werden, sondem kann bereits vor dem Andocken des Druckbehälters an den Handgriff auf den Ventilstamm aufgesetzt werden. Der Abzugshebel muss nicht mehr demontiert und wieder eingesetzt werden. Auch die Demontage ist stark vereinfacht. Durch die erfindungsgemässe Ausbildung der Vorrichtung kann der Handgriff von dem Druckbehälter gelöst werden, ohne dass zuvor das Winkelstück vom Ventilstamm abgezogen werden muss. Das auf den Ventilstamm aufgesetzte Winkelstück kann samt dem angesteckten flexiblen Schlauch durch die Ausnehmung im mit der Andockeinrichtung ausgestatteten Ende des Handgriffes und die Fortsetzung der Ausnehmung in der Stimseite des Handgriffes entfernt werden. Dadurch kann es zu keinen Verschmutzungen des Handgriffes mehr kommen und der Anwender ist zuverlässig vor einem Kontakt mit der fliessfähigen Masse, beispielsweise einem PU-Schaum, geschützt. Die Vorrichtung ist einfach und kostengünstig herstellbar. Beispielsweise kann der Handgriff aus zwei Halbschalen bestehen, die im Spritzgiessverfahren herstellbar sind und nach Montage des Abzughebels zusammengefügt werden.

## Patentansprüche

1. Vorrichtung zum Ausbringen von in Behältern (13) unter Druck aufbewahrten fliessfähigen Massen, welche einen Handgriff (1) umfasst, der an seinem einen Ende (2) mit einer Kupplungseinrichtung (3) für den Behälter (13) ausgestattet ist und eine Ausnehmung (7) aufweist, die sich in die Stirnseite (4) des Handgriffs fortsetzt, an der ein handbetätigbarer Abzugshebel (5) angeordnet ist, der mit einer Ventileinrichtung am Behälter (13) zusammenwirkt, **dadurch gekennzeichnet**, dass der Handgriff (1) unterhalb der Kupplungseinrichtung (3) einen Umfangswulst (9) aufweist, der sich ausgehend von der Ausnehmung (7) in der Stirnseite (4) des Handgriffes (1) in einem Winkel von etwa 90° zum rückwärtigen Bereich (8) des Handgriffes (1) erstreckt und gegenüber der Aussenkontur des Handgriffes (1) einen Überstand aufweist, der entlang seiner Erstreckung zum rückwärtigen Bereich (8) im wesentlichen kontinuierlich zunimmt und dort ein Maximum erreicht.

2. Vorrichtung nach Anspruch 1, dadurch gekennzeichnet, dass der sich in die Stirnseite (4) des Handgriffes (1) fortsetzende Teil der Ausnehmung (7) als Aufnahme (72) für den Abzugshebel (5) ausgebildet ist.

3. Vorrichtung nach Anspruch 1 oder 2, dadurch gekennzeichnet, dass sich die Ausnehmung (7) über den die Kupplungseinrichtung (3) aufweisenden Endbereich (71) des Handgriffes (1) erstreckt und sich in den Handgriff (1) fortsetzt.

4. Vorrichtung nach einem der vorangehenden Ansprüche, dadurch gekennzeichnet, dass die Kupplungseinrichtung (3) für den Behälter (13) als Schnellverschluss (31, 32, 33) ausgebildet ist, welcher mit korrespondierend ausgebildeten Andockmitteln (14) am Behälter (13) zusammenwirkt.

5. Vorrichtung nach Anspruch 4, dadurch gekennzeichnet, dass der Schnellverschluss ein Bajonettverschluss, ein Schnappverschluss oder dergleichen ist.

## Claims

1. Device for dispensing free-flowing materials stored under pressure in containers (13), comprising a handle (1) which at one end (2) is equipped with a coupling mechanism (3) for the container (13) and has a recess (7) which continues into the handle's end face (4), on which is disposed a trigger lever (5) adapted for manual actuation and which cooperates with a valve mechanism on the container (13), **characterised in that** beneath the coupling mechanism (3) the handle (1) features an area of peripheral thickening (9) which begins at the recess (7) in the end face (4) of the handle (1) and extends at an angle of approximately 90° to the region (8) at the back of the handle (1), and relative to the external contour of the handle (1) features a projecting area which increases substantially continuously as it extends towards the region (8) at the back, where it reaches its maximum.

2. Device according to claim 1, characterised in that the part of the recess (7) that continues into the end face (4) of the handle (1) is constructed as a locator (72) for the trigger lever (5).

3. Device according to claim 1 or 2, characterised in that the recess (7) extends over the end region (71) of the handle (1), which incorporates the coupling mechanism (3), and continues into the handle (7).

4. Device according to any of the preceding claims, characterised in that the coupling mechanism (3) for the container (13) is in the form of a rapid-action closure (31, 32, 33) which cooperates with correspondingly formed docking means (14) on the container (13).

5. Device according to claim 4, characterised in that the rapid-action closure is a bayonet closure, a snap-fit closure or the like.

## Revendications

1. Dispositif pour expulser des masses fluides conservées sous pression dans des récipients (13), ledit dispositif comprenant une poignée (1) munie, à l'une de ses extrémités (2), d'un dispositif d'accouplement (3) pour le récipient (13) et pourvue d'un évidement (7) qui se prolonge à travers la face frontale (4) de la poignée, au niveau de laquelle est disposé un levier d'extraction à actionnement manuel (5) qui coopère avec un dispositif de valve du récipient (13), caractérisé en ce que la poignée (1) comporte, au-dessous du dispositif d'accouplement (3), un bourrelet périphérique (9) qui, à partir de l'évidement (7) de la face frontale (4) de la poignée (1), s'étend à un angle d'environ 90° vers la zone arrière (8) de la poignée (1) et comporte, par rapport au contour extérieur de la poignée (1), une partie débordante qui, tout au long de son extension jusqu'à la zone arrière (8), s'accroît essentiellement de manière continue et atteint un maximum à cet endroit.

2. Dispositif selon la revendication 1, caractérisé en ce que la partie de l'évidement (7) qui se prolonge à travers la face frontale (4) de la poignée (1) est conçue comme un logement (72) pour le levier d'extraction (5).

3. Dispositif selon la revendication 1 ou 2, caractérisé en ce que l'évidement (7) s'étend sur la zone terminale (71) de la poignée (1) pourvue du dispositif d'accouplement (3) et se prolonge dans la poignée (1).

4. Dispositif selon une des revendications précédentes, caractérisé en ce que le dispositif d'accouplement (3) destiné au récipient (13) est conçu sous la forme d'une fermeture rapide (31, 32, 33) qui coopère avec des moyens d'arrimage de conception correspondante (14) du récipient (13).

5. Dispositif selon la revendication 4, caractérisé en ce que la fermeture rapide est une fermeture à baïonnette, une fermeture à encliquetage ou analogue.
